# FASCICULE DE BREVET EUROPEEN

(11) **EP 0 131 502 B1**
(45) Date de publication et mention de la délivrance du brevet: **27.01.1988**
(21) Numéro de dépôt: 84401324.3
(22) Date de dépôt: 25.06.1984
(51) Int. Cl.: F28F 7/02, F28F 21/04

(54) **Echangeurs de chaleur moulés en matière réfractaire**
Wärmetauscher gegossen aus einem hitzebeständigen Material
Heat exchanger moulded from refractory material

(30) Priorité: 11.07.1983 FR 8311495
(43) Date de publication de la demande: 16.01.1985
(73) Titulaire: SOCIETE EUROPEENNE DES PRODUITS REFRACTAIRES, F-92400 Courbevoie (FR)
(72) Inventeur: Rogier, Serge, F-84000 Avignon (FR); Guigonis,Jacques, F-84320 Entraigues sur Sorgue (FR)
(74) Mandataire: de Boisse, Louis Arnaud

(56) Documents cités:
- EP-A- 0 021 936
- DE-A- 2 458 140
- FR-A- 2 118 014
- FR-A- 2 429 763
- FR-A- 2 449 662
- GB-A- 766 668
- US-A- 4 156 625

## Description

L'invention concerne des échangeurs de chaleur moulés en matière réfractaire.

Il existe de nombreux domaines de l'industrie dans lesquels on a besoin d'échangeurs de chaleur capables de travailler, à basses ou hautes températures, avec des fluides corrosifs et/ou abrasifs, étant entendu qu'en général on désigne par «basse température» une température inférieure à environ 700°C alors que par «haute température» on vise celles qui vont de 700°C à environ 1400°C.

Des exemples non limitatifs de tels domaines sont les suivants:
- centrales thermiques au charbon ou au fuel lourd (réchauffeurs d'air travaillant sur des fumées riches en S0₂ et en cendres abrasives);
- réchauffeurs d'air sur chaudières à soufre;
- foyers d'incinération produisant des fumées riches en CI, HCI, S0₂, S0₄H₂ et N0₃H;
- fours de grillage de minerai produisant des fumées riches en Cl, S0₂ et oxydes métalliques;
- fours de verrerie produisant des fumées agressives;
- fours de métallurgie (fours poussant, fours Pitts) produisant des fumées riches en oxyde de fer;
- fours de briquetteries et de cimenteries produisant des fumées riches en cendres abrasives;
- condenseurs de vapeurs agressives sur réacteurs de synthèse.

On connaît déjà des échangeurs de chaleur en matière céramique convenant pour être utilisés à des températures élevées.

GB-A-766 668 décrit la fabrication d'échangeurs de chaleur monolithiques de taille relativement petite à canaux rectilignes croisés, par pressage et frittage à haute température de poudre d'alumine. Plusieurs échangeurs ainsi obtenus peuvent être assemblés pour former un échangeur de taille plus importante, qui sera évidemment non monolithique. Le procédé de fabrication décrit fait appel à des inserts pleins (tiges) éliminables pour la formation des canaux de l'échangeur.

US-A-4156625 décrit un récupérateur de chaleur en matière réfractaire constitué d'un bloc central monolithique comportant des canaux rectilignes croisés, flanqué de deux blocs d'extrémité dans lesquels sont formées des cavités assurant le raccordement de certains des canaux du bloc central entre eux. Les différentes parties constituantes de l'échangeur peuvent être fabriquées par coulée dans un moule. Certains des canaux du bloc central présentent une forme évasée pour faciliter le démoulage du bloc central.

Les échangeurs de chaleur en matière céramique réfractaire de la technique antérieure sont des échangeurs dont l'efficacité du point de vue des échanges thermiques n'est que moyenne du fait de la configuration croisée des canaux.

En outre, ces échangeurs sont soit de petite taille, soit nécessitent l'assemblage de plusieurs éléments entre eux, ce qui pose des problèmes d'étanchéité au niveau des joints et, donc, de fiabilité de l'échangeur.

Il serait donc souhaitable de pouvoir disposer d'échangeurs de chaleur monolithiques en matière céramique réfractaire ayant des propriétés d'échange de chaleur améliorées et qui puissent être réalisés en de grandes tailles.

L'invention vise à fournir des échangeurs de chaleur monolithiques dont les canaux sont parallèles les uns aux autres sur une partie majeure de leur longueur et qui peuvent être réalisés en de grandes tailles.

Plus particulièrement, l'invention concerne un échangeur de chaleur constitué essentiellement d'un corps monolithique, venu de moulage, en matière réfractaire à base d'au moins un oxyde de métal, ce corps comprenant une pluralité de premiers canaux continus tubulaires pour un premier fluide à réchauffer et une pluralité de deuxièmes canaux continus tubulaires pour un deuxième fluide à refroidir, ces canaux étant en relation mutuelle d'échange de chaleur; les premiers canaux ayant chacun une première extrémité destinée à être reliée à une arrivée dudit premier fluide et une deuxième extrémité destinée à être reliée à une sortie dudit premier fluide, les deuxièmes canaux ayant chacun une première extrémité destinée à être reliée à une arrivée dudit deuxième fluide et une deuxième extrémité destinée à être reliée à une sortie dudit deuxième fluide, caractérisé en ce que:

les premiers et deuxièmes canaux s'étendent parallèlement les uns aux autres sur une partie majeure de leur longueur, les canaux d'au moins l'un des deux groupes sont coudés, et le corps est un corps, constitué d'une matière réfractaire faisant prise à la température ambiante et présentant un retrait inférieur à 0,5%.

L'invention se prête particulièrement bien à la fabrication d'échangeurs de grande taille dont le corps a une masse supérieure à 500 kg.

Pour le moulage de l'échangeur, on peut utiliser toute composition réfractaire présentant un faible retrait (inférieur à 0,5%) et une bonne coulabilité et donnant, après prise ou céramisation, une matière réfractaire ayant de bonnes propriétés de résistance à l'abrasion et aux agents chimiques ainsi qu'une faible perméabilité, c'est-à-dire inférieure à 5 nanoperms.

Parmi ces compositions réfractaires et selon un mode de réalisation préféré, la matière réfractaire a la composition suivante, en % en poids:
(i) 55-99% de particules d'un matériau réfractaire fondu et coulé contenant une phase vitreuse, ce matériaux étant constitué principalement par les oxydes de zircone-silice, de zircone-silice-alumine ou de zircone-silice-alumine-oxyde de chrome, ces particules ayant la distribution granulométrique suivante: 15-45% de grains d'une grosseur de 2 à 5 mm, 20-40% de grainette d'une grosseur de 0,5 à 2 mm, 15-30% de farine d'une grosseur de 40 micromètres à 0,5 mm et 0-40% de fines d'une grosseur inférieure à 40 micromètres;
(ii) 1 - 5% d'un ciment hydraulique; et
(iii) 1-15% d'une charge constituée de particules d'une grosseur de 0,01 à 5 micromètres, sensiblement sphériques, d'un oxyde de métal, la surface spécifique de ces particules étant supérieure à 5 m²/g; la proportion de chacun des constituants (i), (ii), et (iii) étant donnée par rapport au total des ingrédients (i), (ii) et (iii).

La matière réfractaire susmentionnée est décrite en détail dans le brevet européen ?0021 936 de la demanderesse. De préférence, le constituant (ii) est un ciment superalumineux et le constituant (iii) est constitué de silice vitreuse.

Cette matière réfractaire présente la particularité d'avoir un très faible retrait (inférieur à 0,1%) à la prise. Cette propriété permet d'obtenir des structures complexes avec une grande précision géométrique et d'introduire dans la masse des réseaux de canaux creux en matière organique sans apparition de fissures entre ces réseaux qui mettraient en communication les canaux de fluide à réchauffer avec les canaux de fluide à refroidir.

Cette matière réfractaire présente une basse perméabilité aux gaz et aux liquides même sous pression, qui est inférieure à 1 nanoperm et en général de l'ordre de 0,3 nanoperm.

La matière réfractaire préférée utilisée pour fabriquer les échangeurs de chaleur de l'invention se met en oeuvre comme un béton en la mélangeant intimement avant l'emploi avec une quantité d'eau comprise entre 3 et 25%, de préférence entre 4 et 10% en poids, et avec 0,01 à 1% d'un agent dispersant tensio-actif par rapport au poids total des ingrédients (i) à (iii).

Selon un mode de réalisation préféré, les canaux du premier réseau et ceux du deuxième réseau débouchent sur des faces différentes du corps de l'échangeur.

Selon un autre mode de réalisation particulier, la matière réfractaire comprend, en outre, des fibres renforçantes, de préférence en acier inoxydable de courte longueur. A titre indicatif, on peut incorporer 0,5 à 3% en poids de telles fibres dans la composition réfractaire, de préférence environ 1,5% en poids. Ces fibres renforcent les propriétés mécaniques du corps et améliorent la résistance aux variations thermiques de la matière réfractaire.

L'invention concerne également un procédé de fabrication d'un échangeur selon l'invention, qui comprend les étapes suivantes:
a) disposition dans un coffrage ou moule ayant la forme désirée pour le corps de l'échangeur, d'une pluralité d'inserts positionnés et maintenus aux endroits correspondant aux emplacements désirés des canaux du corps;
b) coulée dans le coffrage ou moule de la matière réfractaire additionnée d'eau de mise en oeuvre avec application de moyens de compactage de la composition coulée;
c) séchage du corps moulé, puis étuvage de ce corps à une température suffisante pour provoquer l'élimination des inserts, caractérisé en ce que lesdits inserts sont constitués de tubes et/ou profilés creux en matière plastique rigide et en ce qu'on fait passer à travers lesdits tubes et/ou profilés creux un gaz à une température suffisamment élevée pour provoquer l'élimination desdits tubes et/ou profilés en matière plastique noyés au sein du corps séché;
d) éventuellement céramisation du corps par chauffage à une température élevée appropriée.

Pour maintenir les inserts en place, on peut fixer les extrémités de ces inserts saillant du coffrage ou moule à travers des ouvertures de forme correspondante prévues dans les parois dudit coffrage ou moule, et/ou les maintenir en place par un ensemble de tamis notamment en fils d'acier inoxydable reliés au coffrage et ayant une maille correspondant au diamètre du tube. Dans ce dernier cas, les divers tamis en fils d'acier utilisés demeurent dans la masse du réfractaire.

De préférence, on utilise des tubes ou des profilés en chlorure de polyvinyle (en abrégé P.V.C.). De tels tubes ou profilés, ainsi que des manchons et coudes permettant de réaliser toutes courbures désirées, sont aisément disponibles dans le commerce. Après l'étuvage, de tels tubes ou profilés laissent une empreinte parfaitement lisse.

Comme moyens de compactage de la composition coulée, on peut utiliser des vibrations. Ceci peut être obtenu, par exemple, en envoyant de l'air comprimé à basse fréquence dans quelques tubes ou profilés convenablement choisis ou en utilisant une table vibrante ou des vibrateurs appropriés du type vibrateurs pneumatiques ou électriques ou aiguille vibrante.

Une fois la céramisation réalisée et le corps refroidi, on peut calorifuger ce dernier et le protéger éventuellement par une enveloppe.

Les échangeurs de l'invention présentent de nombreux avantages par rapport aux dispositifs conventionnels, tels qu'une grande résistance aux agents chimiques agressifs, tels que le chlore, l'anhydride sulfurique, les acides forts, les bases fortes, les silicates et oxydes de métaux, etc. Leur dureté élevée leur confère, en outre, une résistance excellente à l'érosion par des gaz circulant à grande vitesse et chargés de cendres abrasives. Cette dureté élevée permet de faire circuler les fluides à des vitesses importantes, au moins deux fois supérieures à celles admissibles dans des échangeurs à tubes d'acier conventionnels, ce qui assure un bon coefficient d'échange thermique entre les fluides et les parois du corps et compense avantageusement la plus faible conductibilité thermique de la matière céramique par rapport au métal, si bien que les surfaces d'échange à prévoir pour une même puissance calorifique d'échange sont égales ou inférieures.

Il faut noter également que la possibilité de fonctionner avec des fluides circulant à grande vitesse favorise l'auto-nettoyage des canaux, ce qui évite l'emploi d'une installation coûteuse de ramonage.

La haute réfractarité de la matière réfractaire et l'inertie thermique importante du corps permettent l'utilisation des échangeurs de l'invention à des températures de gaz pouvant atteindre 1500°C en régime variable sans risque de fissuration sous l'action des contraintes thermomécani- ques.

Enfin, le coût de fabrication d'un échangeur selon l'invention est beaucoup plus réduit (jusqu'à 4 fois) que celui d'un échangeur classique, principalement à cause de sa simplicité de fabrication qui nécessite un nombre réduit d'heures de main-d'oeuvre.

Si désiré, l'échangeur peut être fabriqué sur le site même d'utilisation. Egalement, il est possible de faire varier la composition de la matière réfractaire au cours de l'opération de coulée afin que le corps présente des zones de compositions différentes adaptées au mieux aux conditions de travail auxquelles elles seront exposées en service.

La description qui va suivre, faite en regard des dessins annexés, fera bien comprendre l'invention.

La figure 1 est une vue schématique en perspective illustrant la fabrication d'un corps d'échangeur de chaleur selon l'invention. La figure 2 est une vue en coupe longitudinale axiale d'un échangeur de chaleur selon l'invention destiné à être utilisé avec un incinérateur de déchets industriels.

### Exemple 1

Cet exemple illustre la réalisation d'un corps d'échangeur monolithique à fluides séparés selon l'invention de dimensions 1 m x 1 m x 1 m.

Dans un moule 1 démontable en bois de dimensions internes L = 1 mètre, 1 = 1 mètre et H = 1,20 m (figure 1), on dispose, d'une part, un réseau de 36 tubes rectilignes 2 en PVC de 6 cm de diamètre destinés à être parcourus, par exemple, par des fumées chaudes. Ces tubes sont maintenus en place par la plaque perforée 3 située au-dessus du moule et la plaque perforée 4 formant le fond du moule. D'autre part, on dispose un réseau de 49 tubes 5 coudés à 90° en PVC de 2,5 cm de diamètre destinés, par exemple, à être parcourus par de l'air à réchauffer. Les tubes 5 sont tenus en place par la plaque perforée 3 et par la plaque latérale perforée 6. Pour des raisons de simplicité de représentation, on n'a représenté sur la figure 1 que 8 tubes 2 et 4 tubes 5.

La partie supérieure du moule est évasée et on y a ménagé deux passages 7 par où on coulera la matière réfractaire dans le moule.

L'ensemble moule-réseaux de tubes en PVC est posé sur une table vibrante (non représentée) et on coule dans le moule par les passages 7, tout en faisant vibrer la table, la composition réfractaire du type décrit dans le brevet européen 0 021 936 et vendue dans le commerce sous la marque déposée ERSOL^{O} par la Demanderesse. Cette matière réfractaire comprend en poids, 91 parties de grains fondus et coulés d'un matériau réfractaire composé de 50,6% d'Al₂O_{3,} 32,5% de ZrO_{z}, 15,7% de Si0₂, 1,1% de Na₂0, 0,1% de Fe₂0₃, et 0,1% de Ti0₂ (produit n° 1 du tableau 1 du brevet européen 0 021 936 susmentionné).

On arrête la coulée lorsque le niveau de matière arrive quelques centimètres au-dessus du niveau désiré (1 mètre dans l'exemple) et on continue à faire vibrer jusqu'à densification du produit. On démoule après prise. On soumet ensuite le corps à un traitement thermique comprenant une étape de séchage à une température dans la gamme de 100-150°C, une étape d'étuvage servant à éliminer les tubes en PVC (en général par chauffage progressif jusqu'à 400°C environ) et enfin une étape de céramisation à haute température (en général dans la gamme de 800-1200°C environ). Finalement, on laisse refroidir à la température ambiante.

On répète la même opération de moulage avec une matière réfractaire similaire si ce n'est qu'on y incorpore 1,5 partie en poids de fibres en acier inoxydable de marque déposée DRAMIXZP, qualité 30/40 vendues par la société belge BEKAERT. Ces fibres se présentent sous forme d'agrafes en U d'un diamètre de 0,3 mm et d'une longueur de 40 mm. Elles existent en acier AISI 302 pour les applications à des températures ne dépassant pas 1000°C ou en acier AISI 314 pour les applications à des températures supérieures à 1000°C. Egalement, on utilise 4,7 parties d'eau au lieu de 4,5 parties.

Après la cuisson à 1000°C environ, les corps obtenus, avec ou sans présence de fibres d'acier, sont compacts.

### Exemple 2

Cet exemple décrit la réalisation sur le site d'utilisation d'un échangeur de chaleur, selon l'invention, pour incinérateur de déchets industriels, dans lequel il s'agit de récupérer environ 1000000 Kcal/heure en réchauffant de l'air entrant à 28°C environ jusqu'à environ 650°C au moyen de fumées chaudes arrivant à 950°C environ et sortant à 250°C environ.

Comme le montre la figure 2, le corps 21 de l'échangeur comprend 360 canaux 22 destinés à être parcourus par les fumées et 360 canaux 23 destinés à être parcourus par l'air, tous d'un diamètre de 2,5 cm. Les canaux 22 sont rectilignes et s'étendent de la base au sommet du corps, tandis que les canaux 23 sont coudés à 90°, dans des sens opposés, à chacune de leurs extrémités de façon à s'étendre parallèlement aux canaux 22 sur la majeure partie de leur longueur mais à déboucher sur le pourtour du corps, en 24 et 25 comme l'illustre la figure 2. La surface d'échange est d'environ 198 _{M}^{2.}

Le corps qui présente un diamètre de 1,1 m et une hauteur de 7 mètres est moulé en l'espace de quelques heures sur le site par coulée d'environ 15 tonnes de la matière décrite à l'exemple 1 (avec fibres) dans un coffrage de forme appropriée. Après décoffrage, on applique sur le corps une couche 26 de béton cellulaire isolant d'une épaisseur d'environ 100 mm, une enveloppe métallique 27 en tôle d'acier de 10 mm d'épaisseur, et enfin un matelas 28 de laine de roches d'une épaisseur de 20 mm. Des brides métalliques, telles que 29, sont prévues autour des zones où débouchent les canaux afin de faciliter le raccordement des arrivées et sorties de fluides. On peut évidemment n'utiliser qu'une seule couche d'isolant, soit sous forme de béton, soit sous forme de fibres.

Pour réaliser cet appareil, on a utilisé la solution qui consiste à positionner les réseaux de tubes 22 et 23 dans les mailles d'un ensemble de tamis en acier inoxydable d'ouverture approximative 25 mm (tamis de maille «1 pouce») fixés à un cadre.

La coulée du mélange réfractaire s'effectue par sections de 850 mm de hauteur à l'aide de goulottes amovibles qui facilitent l'opération. Le coffrage constitué de deux coquilles hémicylindriques est mis en place section après section en le glissant à l'intérieur du cadre support.

Du fait de la taille de la pièce, on combine l'effet de vibrateurs extérieurs au coffrage à l'effet de vibrateurs agissant dans la masse du réfractaire.

Le traitement thermique d'élimination des tubes de PVC et de céramisation est effectué à l'aide des fumées chaudes disponibles sur le site ou de brûleurs.

A titre indicatif, la main-d'oeuvre nécessitée pour mettre en place sur le chantier le coffrage et le positionnement des tubes est de l'ordre de 60 heures.

Pour des vitesses de gaz de 15 Nm/seconde, le coefficient d'échange thermique est de 45 Kcal/ h·m^{2·}°C.

A titre comparatif, la solution équivalente en tubes d'acier pèse 20 tonnes et consiste en un échangeur comportant 121 tubes d'un diamètre de 8 cm et a une surface d'échange de 214 m². Son coefficient d'échange est de 20 Kcal/ h· m².°C pour des vitesses de gaz de 2 Nm/s. De plus, les pertes de charge de fluide à réchauffer sont deux fois plus importantes. Un tel échangeur nécessite environ 400 heures de soudure et de montage.

L'invention s'applique donc de façon universelle à tous les types d'échangeurs basse et haute température et permet de résoudre à Ici fois les problèmes d'étanchéité entre les canaux, de réfractarité, de bon échange thermique, de résistance à l'érosion et à la corrosion par les divers fluides agressifs ou chargés d'agents agressifs.

### Exemple 3

Cet exemple décrit la production sur le site d'utilisation d'un échangeur de chaleur fonctionnant à haute température pour four poussant de sidérurgie, dans lequel il s'agit de réchauffer de l'air entrant à environ 27°C jusqu'à 670°C environ au moyen de fumées chaudes arrivant à 800°C environ et sortant à environ 400°C.

On coule sur le site une matière réfractaire telle que celle de l'exemple 1 (avec fibres d'acier) dans un coffrage de 1,3 x 1,3 x 10 m garni d'un réseau de 625 tubes (25 x 25) d'un diamètre extérieur de 6cm afin d'obtenir une surface d'échange de l'ordre de 1000 m². 313 de ces tubes sont rectilignes et sont destinés à former les canaux à fumées, tandis que les 312 autres tubes, destinés à former les canaux à air, sont coudés à 90°, dans des sens opposés, à chacune de leurs extrémités de façon à s'étendre parallèlement aux 313 premiers tubes sur la majeure partie de leur longueur, mais à déboucher sur le pourtour du corps, de façon similaire à ce qui a été décrit dans l'exemple 3 avec référence à la figure 2. Pendant la coulée, on vibre soit en injectant de l'air comprimé dans les tubes, soit en ayant recours à des vibrateurs comme cela se pratique couramment sur les chantiers de bétonnage. On démoule au bout de 24 heures et on laisse vieillir le corps moulé pendant 8 jours. Ensuite, on isole thermiquement le corps d'échangeur à l'aide d'une couche de béton isolant ou d'un matelas de fibres isolantes et on met en place une enveloppe métallique maintenant le tout. On soumet alors le corps isolé à un traitement thermique semblable à celui décrit à l'exemple 1 en se servant des fumées chaudes disponibles dans l'usine que l'on fait passer dans une partie ou la totalité des canaux du corps, selon le besoin.

## Revendications

1. Echangeur de chaleur constitué essentiellement d'un corps monolithique, venu de moulage, en matière réfractaire à base d'au moins un oxyde de métal, ce corps comprenant une pluralité de premiers canaux continus tubulaires pour un premier fluide à réchauffer et une pluralité de deuxièmes canaux continus tubulaires pour un deuxième fluide à refroidir, ces canaux étant en relation mutuelle d'échange de chaleur; les premiers canaux ayant chacun une première extrémité destinée à être reliée à une arrivée dudit premier fluide et une deuxième extrémité destinée à être reliée à une sortie dudit premier fluide, les deuxièmes canaux ayant chacun une première extrémité destinée à être reliée à une arrivée dudit deuxième fluide et une deuxième extrémité destinée à être reliée à une sortie dudit deuxième fluide, caractérisé en ce que:
les premiers et deuxièmes canaux s'étendent parallèlement les uns aux autres sur une partie majeure de leur longueur, les canaux d'au moins l'un des deux groupes sont coudés, et le corps est un corps constitué d'une matière réfractaire faisant prise à la température ambiante et présentant un retrait inférieur à 0,5%.

2. Echangeur de chaleur selon la revendication 1, caractérisé en ce que la matière réfractaire contient des grains d'oxydes de métaux fondus et coulés appartenant à l'un des systèmes suivants: ZrO_{z}-SiO_{z}, ZrO₂-SiO₂-Al₂O₃ et ZrO₂-SiO₂-Al₂O₃-Cr0₃.

3. Echangeur de chaleur selon la revendication 1 ou 2, caractérisé en ce que la matière réfractaire a la composition suivante, en % en poids:
(i) 55-99% de particules d'un matériau réfractaire fondu et coulé contenant une phase vitreuse à base de zircone-silice, de zircone-silice-alumine ou de zircone-silice-alumine-oxyde de chrome, ces particules ayant la distribution granulométrique suivante: 15-45% de grains d'une grosseur de 2 à 5 mm, 20-40% de grainette d'une grosseur de 0,5 à 2 mm, 15-30% de farine d'une grosseur de 40 micromètres à 0,5 mm et 0-40% de fines d'une grosseur inférieure à 40 micromètres; (ii) 1 à 5% d'un ciment hydraulique; et
(iii) 1-15% d'une charge constituée de particules d'une grosseur de 0,01 à 5 micromètres, sensiblement sphériques, d'un oxyde de métal, la surface spécifique de ces particules étant supérieure à 5 m²/g; la proportion de chacun des constituants (i), (ii) et (iii), étant donnée par rapport à leur total.

4. Echangeur de chaleur selon la revendication 3, caractérisé en ce que le constituant (ii) est un ciment superalumineux et le constituant (iii) est de la silice vitreuse.

5. Echangeur de chaleur selon l'une quelconque des revendications 1 à 4, caractérisé en ce que des fibres renforçantes sont incorporées à la matière réfractaire.

6. Echangeur de chaleur selon la revendication 5, caractérisé en ce que les fibres renforçantes sont des fibres d'acier inoxydable présentes à raison de 0,5 à 3% en poids par rapport à la matière réfractaire.

7. Echangeur de chaleur selon l'une des revendications 1 à 6, caractérisé en ce qu'il présente une masse supérieure à 500 kilogrammes.

8. Echangeur de chaleur selon l'une quelconque des revendications 1 à 7, caractérisé en ce que le corps est calorifugé.

9. Echangeur de chaleur selon l'une quelconque des revendications 1 à 8, caractérisé en ce qu'il comprend des brides métalliques autour des zones où débouchent les canaux afin de faciliter le raccordement des arrivées et sorties de fluides.

10. Un procédé de fabrication d'un échangeur selon la revendication 1, qui comprend les étapes suivantes:
a) disposition dans un coffrage ou moule ayant la forme désirée pour le corps de l'échangeur, d'une pluralité d'inserts positionnés et maintenus aux endroits correspondant aux emplacements désirés des canaux du corps;
b) coulée dans le coffrage ou moule de la matière réfractaire additionnée d'eau de mise en oeuvre avec application de moyens de compactage de la composition coulée;
c) séchage du corps moulé, puis étuvage de ce corps à une température suffisante pour provoquer l'élimination des inserts, caractérisé en ce que lesdits inserts sont constitués de tubes et/ou de profilés creux en matière plastique rigide et en ce qu'on met en contact l'intérieur desdits tubes et/ou profilés creux avec un gaz à température suffisamment élevée pour provoquer l'élimination desdits tubes et/ou profilés en matière plastique noyés au sein du corps séché.

11. Procédé selon la revendication 10, caractérisé en ce que le corps moulé est en outre cérami- sé par chauffage à une température élevée appropriée.

12. Un procédé selon la revendication 10 ou 11, caractérisé en ce que les tubes ou profilés sont en chlorure de polyvinyle.

## Patentansprüche

1. Wärmeaustauscher, bestehend im wesentlichen aus einem einteilig gegossenen Körper aus einem hochwarmfesten Material auf der Basis mindestens eines Metalloxids, wobei der Körper eine Vielzahl erster rohrförmiger kontinuierlicher Kanäle enthält für ein zu erwärmendes erstes Fluid sowie eine Vielzahl rohrförmiger kontinuierlicher zweiter Kanäle für ein zu kühlendes zweites Fluid, wobei die Kanäle in wärmeaustauschender Beziehung zueinander stehen, wobei jeder der ersten Kanäle ein erstes Ende aufweist, das mit einer Zuführung für das erste Fluid verbunden ist sowie ein zweites Ende, das mit einem Ausgang des ersten Fluids verbunden ist und wobei jeder der zweiten Kanäle ein Ende aufweist, das mit einer Zuführung für das zweite Fluid und ein zweites Ende aufweist zur Verbindung mit einem Ausgang für das zweite Fluid, dadurch gekennzeichnet, dass sich die ersten und zweiten Kanäle über den grössten Teil ihrer Länge parallel zueinander erstrecken, mindestens die Kanäle einer der beiden Gruppen gekrümmt sind, der Körper aus einem wärmefesten Material besteht, das bei Raumtemperatur fest wird und einen mittleren Schwund von 9,5% aufweist.

2. Wärmeaustauscher nach Anspruch 1, dadurch gekennzeichnet, dass das wärmefeste Material Metalloxidkörner enthält, geschmolzen und gegossen aus den folgenden Gruppen: Zr0₂-Si0₂, ZrO₂-SiO₂-Al₂O₃ und ZrO_{z}-SiO_{z} A'₂0₃-Cr0₃,

3. Wärmeaustauscher nach Anspruch 1 oder 2, dadurch gekennzeichnet, dass das wärmefeste Material die folgende Zusammensetzung in Gewichtsprozenten aufweist:
(i) 55-99% Teile eines warmfesten Materials, das geschmolzen und gegossen wird, enthaltend eine Glasphase auf der Basis von Zirkon-Silicium, Zirkon-Silicium-Aluminium oder Zirkon-Silicium-Aluminium-Chromoxid, wobei die Teilchen die folgende Kornverteilung aufweisen: 15 bis 45% mit einer Korngrösse von 2 bis 5 mm, 20 bis 40% mit einer Korngrösse von 0,5 bis 2 mm, 15 bis 30% Mehl in einer Grösse von 40 Mikrometer bis 0,5 mm und 0 bis 40% Feinmaterial einer mittleren Grösse von 40 Mikrometer;
(ii) 1 bis 5% eines wassergebundenen Zements und
(iii) 1 bis 15% einer Charge bestehend aus sphärischen Teilchen einer Grösse von 0,01 bis 5 Mikrometer eines Metalloxids, wobei die Oberflächenkennzahl der Teilchen grösser als 5 m²/g ist, wobei der Anteil jedes Bestandteils (i), (ii) und (iii) im Verhältnis zur Gesamtmenge angegeben ist.

4. Wärmeaustauscher nach Anspruch 3, dadurch gekennzeichnet, dass der Bestandteil (ii) ein höherwertiger aluminöser Zement ist und dass der Bestandteil (iii) ein Silikatglas ist.

5. Wärmeaustauscher nach einem der Ansprüche 1 bis 4, dadurch gekennzeichnet, dass verstärkende Fasern im warmfesten Material eingebettet sind.

6. Wärmeaustauscher nach Anspruch 5, dadurch gekennzeichnet, dass die verstärkenden Fasern aus nicht oxidierbarem Stahl bestehen in einem Anteil von 0,5 bis 3 Gew.-% vom Anteil des warmfesten Materials.

7. Wärmeaustauscher nach einem der Ansprüche 1 bis 6, dadurch gekennzeichnet, dass er eine Masse von mehr als 500 kg aufweist.

8. Wärmeaustauscher nach einem der Ansprüche 1 bis 7, dadurch gekennzeichnet, dass der Körper wärmeisoliert ist.

9. Wärmeaustauscher nach einem der Ansprüche 1 bis 8, dadurch gekennzeichnet, dass er metallische Flansche aufweist um die Mündungszonen der Kanäle herum zwecks Erleichterung des Anschlusses für die Zuführung und Abführung der Fluide.

10. Verfahren zur Herstellung eines Wärmeaustauschers nach Anspruch 1, gekennzeichnet durch die folgenden Schritte:
a) Erstellung der gewünschten Form für den Körper des Wärmeaustauschers in einer Schalung oder einer Form, wobei eine Vielzahl von Einsätzen positioniert und gehalten wird, die den gewünschten Kanälen des Körpers entsprechen;
b) Vergiessen des geschmolzenen warmfesten Materials in der Schalung oder Form mit Zugabe von Wasser auf das Werkstück mit Einsatz eines Verdichtungsmittels für die geschmolzene Zusammensetzung;
c) Trocknen des gegossenen Körpers, anschliessendes Wärmetrocknen des Körpers bei einer Temperatur, die ausreicht, um die Einsätze zu eliminieren, wobei die Einsätze von Rohren und/oder Hohlprofilen aus einem festen Kunststoffmaterial bestehen, das Innere der Rohre und/oder der Hohlprofile in Berührung gebracht wird mit einem Gas, das ausreicht, um das Eliminieren der vollständig im getrockneten Körper eingebetteten Rohre und/oder Hohlprofile aus Kunststoffmaterial zu bewirken.

11. Verfahren nach Anspruch 10, dadurch gekennzeichnet, dass der Körper insgesamt gebrannt wird bei einer ausreichend hohen Temperatur.

12. Verfahren nach Anspruch 10 oder 11, dadurch gekennzeichnet, dass die Rohre oder Profile aus Polyvinylchlorid bestehen.

## Claims

1. Heat exchanger consisting essentially of an as-molded monolithic body made of a refractory material based on at least one metal oxide, said body comprising a plurality of first tubular continuous channels for a first fluid to be heated and a plurality of second tubular continuous channels for a second fluid to be cooled, said channels being in a mutual heat-exchange relationship; each of the first channels having a first end for connection to an inlet of said first fluid and a second end for connection to an outlet of said first fluid, each of the second channels having a first end for connection to an inlet of said second fluid and a second end for connection to an outlet of said second fluid, characterized in that: the first and second channels being mutually parallel along a major part of their length, the channels of at least one of said group are bent, and the body is a body made of a refractory material setting at ambient temperature and exhibiting a shrinkage lower than 0.5%.

2. Heat-exchanger as claimed in claim 1, characterized in that refractory material contains grains of fused cast metal oxides of one of the following systems: ZrO_{z}-SiO_{z}, Zr0₂-S'0₂-AI₂0₃ and ZrO₂-SiO₂-Al₂O₃-CrO₃.

3. Heat exchanger as claimed in claim 1 or 2, characterized in that the refractory material has the following composition in % by weight:
(i) 55-99% of particles of a fused cast refractory material containing a vitreous phase based on zirconia-silica, zirconia-silica-alumina or zirconia-silica-alumina-chromium oxide, these particles having the following size distribution: 15-45% of grains with a size of 2 to 5 mm, 20-40% of small grains with a size of 0.5 to 2 mm, 15-30% of dust with a size of 40 micrometers to 0.5 mm and 0-40% of fines with a size of less than 40 micrometers;
(ii) 1-5% of a hydraulic cement; and
(iii) 1-15% of a filler consisting of approximately spherical particles of a metal oxide with a size of 0.01 to 5 micrometers, the specific surface area of these particles being greater than 5 m²/g, the proportion of each of the constituents (i), (ii) and (iii) being given relative to their total.

4. Heat exchanger as claimed in claim 3, characterized in that the constituent (ii) is a superalu- minous cement and the constituent (iii) is vitreous silica.

5. Heat exchanger as claimed in any of claims 1 to 4, characterized in that reinforcing fibers are incorporated into the refractory material.

6. Heat exchanger as claimed in claim 5, characterized in that the reinforcing fibers are stainless steel fibers present in a proportion of 0.5 to 3% by weight, relatively to the refractory material.

7. Heat exchanger as claimed in any of claims 1 to 6, characterized in that it has a weight of more than 500 kilograms.

8. Heat exchanger as claimed in any of claims 1 to 7, characterized in that the body is thermally- insulated.

9. Heat exchanger as claimed in any of claims 1 to 8, characterized in that it comprises metal clamp provided around the regions where the channels emerge so as to facilitate the connection of the fluid inlets and outlets.

10. A process for the manufacture of an exchanger as claimed in claim 1, which comprises the following steps: a) arranging in a shuttering or mold having the shape desired for the body of the exchanger, a plurality of inserts positioned and held at the points corresponding to the desired locations of the channels in the body;
b) casting, into the shuttering or mold, the refractory material to which working water has been added, with the application of means for compacting the cast compositions; and
c) drying the molded body, then stoving said body at a sufficiently high temperature to cause the removal of said inserts, characterized in that said inserts are tubes and/or hollow profiles made of rigid plastic and in that the interior of said tubes and/or hollow profiles is contacted with a gas at a temperature high enough for causing the removal of said tubes and/or profiles made of plastic and embedded within the dried body.

11. The process as claimed in claim 10, characterized in that the molded body is, in additon, cer- amized by heating to an appropriate high temperature.

12. The process as claimed in claim 10 or 11, characterized in that the tubes or profiles are made of polyvinyl chloride.
